# EUROPÄISCHE PATENTSCHRIFT

(11) **EP 1 738 677 B1**
(45) Veröffentlichungstag und Bekanntmachung des Hinweises auf die Patenterteilung: **06.08.2008**
(21) Anmeldenummer: 06012938.4
(22) Anmeldetag: 23.06.2006
(51) Int. Cl.: A47L 15/42, A47L 15/00

(54) **Geschirrspüler mit Dampfgenerator und Verfahren zu dessen Betrieb**
Dishwasher with steam generator and method of its operation
Lave-vaisselle avec générateur de vapeur et procédé pour son opération

(43) Veröffentlichungstag der Anmeldung: 03.01.2007
(73) Patentinhaber: V-Zug AG, CH-6301 Zug (CH)
(72) Erfinder: Betschart, Fredy, 6440 Brunnen (CH); Gau, Ingo, 6317 Oberwil (CH)
(74) Vertreter: Blum, Rudolf Emil

(56) Entgegenhaltungen:
- EP-A1- 1 004 266
- WO-A-20/06050766
- DE-A1-1102004 048 09
- FR-A- 1 376 486
- US-A- 4 235 642
- US-A- 4 457 323
- US-A- 4 641 671

## Beschreibung

Die Erfindung betrifft einen Geschirrspüler mit Dampfgenerator und ein Verfahren zu dessen Betrieb.

In konventionellen Geschirrspülern durchläuft der Reinigungsvorgang normalerweise vier Phasen. In einer Vorspülphase wird das Geschirr in der Regel ohne Zugabe von Reinigungsmittel benetzt. In einer Hauptspülphase wird dem Wasser Reinigungsmittel zugegeben. In einer Klarspülphase wird das Geschirr auf eine fleckenlose Trocknung vorbereitet, indem es mit sauberem, heissem Wasser gespült wird, wobei dem Wasser ein Klarspülmittel beigegeben sein kann. Sodann folgt eine Trocknungsphase, in welcher das aufgeheizte Geschirr trocknet.

Die Verwendung von Dampf zur Reinigung von Geschirr in Geschirrspülern ist bekannt. DE 29 00 954 beschreibt die Verwendung von Dampf zwischen Vorspül- und Hauptspülphase um den Reinigungseffekt zu verbessern.

In DE 10 2004 048 091 wir eine Geschirrspülmaschine beschrieben, bei welcher am Schluss des Reinigungsprozesses Dampf in den Bottich eingelassen wird. Hierzu ist ein Boiler vorgesehen.

US-A-4457323 offenbart einen Geschirrspüler gemäß dem Oberbegriff des Anspruchs 1 und ein Verfahren gemäß dem Oberbegriff des Anspruchs 6.

Es stellt sich die Aufgabe, einen Geschirrspüler mit besserer Reinigungswirkung und guter Energieeffizienz bereitzustellen.

Diese Aufgabe wird vom Geschirrspüler bzw. dem Verfahren gemäss den unabhängigen Ansprüchen erfüllt.

Demgemäss ist ein Dampfgenerator vorgesehen, mit welchem das Geschirr in der Klarspülphase von Dampf beaufschlagt werden kann. Das unmittelbar auf dem Geschirr kondensierende Wasser weist praktisch keine Verunreinigungen auf, so dass es rückstandsfrei trocknet. Ausserdem erlaubt es der Kondensationsprozess, dem Geschirr in energetisch effizienter Weise Wärme für die anschliessende Trocknung zuzuführen.

Dabei wird zur Dampferzeugung das Wasser im Sumpf des Geschirrspülers und/oder im Leitungssystem zwischen dem Sumpf und den Sprühmitteln des Geschirrspülers erhitzt. Dies ist apparativ einfach. Zudem lässt sich eine entsprechende Heizung auch zum Heizen des Wassers in den übrigen Reinigungsphasen verwenden.

In diesem Fall kann es zu einer direkten Dampfabgabe aus dem Sumpf in den Bottich kommen. Weiter wird die Pumpe des Geschirrspülers in mindestens einem Teil der Klarspülphase mit reduzierter Förderleistung betrieben, bei welcher das aus den Sprühmitteln austretende Wasser das Geschirr nicht beaufschlägt, sondern direkt durch den Bottich zum Sumpf abfliesst. Dadurch werden die Wasseroberfläche und damit der Wärmeübergang bzw. der Dampfaustrag erhöht. Gleichzeitig wird ein überhitzen des Dampfgenerators verhindert.

In einer weiteren bevorzugten Ausführung wird
- in einem ersten Teil der Klarspülphase bzw. in einer Zwischenspülphase Wasser mit Klarspüler auf das Geschirr gesprüht und
- in einem zweiten Teil der Klarspülphase kein Wasser auf das Geschirr gesprüht, aber das Geschirr mit Dampf beaufschlagt.

Auf diese Weise kann Klarspüler auf das Geschirr aufgebracht werden, welcher ein Trocknen ohne sichtbare Rückstände fördert.

Weitere bevorzugte Ausführungen ergeben sich aus den abhängigen Ansprüchen sowie aus der nun folgenden Beschreibung anhand der Figur 1. Diese Figur zeigt einen schematischen Schnitt durch eine mögliche Ausführung des Geschirrspülers.

Der Geschirrspüler besitzt ein Gehäuse 1, in welchem ein Bottich 2 zur Aufnahme des zu reinigenden Geschirrs angeordnet ist. Zum Beschicken des Bottichs 2 kann eine Fronttüre 3 geöffnet werden. Im Bottich 2 sind z.B. zwei Geschirrkörper 4a, 4b vorgesehen, die einen Geschirraufnahmebereich definieren.

Unterhalb des Geschirraufnahmebereichs ist ein unterer Sprüharm 5 vorgesehen, zwischen den beiden Geschirrkörben 4a, 4b ein oberer Sprüharm 6, und oberhalb des oberen Geschirrkorbs eine Hilfsdüse 7. Die beiden Sprüharme 5, 6 und die Hilfsdüse 7 bilden die Sprühmittel, mit denen Wasser in den Bottich 2 eingebracht werden kann.

Zum Sammeln des abfliessenden Wassers ist am Boden des Bottichs 2 ein Sumpf 8 vorgesehen. Von diesem gelangt das Wasser über einen ersten Leitungsabschnitt 9 zu einer Pumpe 10, von welcher es über weitere Leitungsabschnitte 11, 12 zurück zu den Sprühmitteln gefördert wird. Weiter besitzt der Geschirrspüler noch geeignete Mittel zum Zuführen von Frischwasser und zum Wegführen von Schmutzwasser (nicht gezeigt).

Am ersten Leitungsabschnitt 9 zwischen dem Sumpf 8 und der Pumpe 10 ist symbolisch eine Heizung 13 dargestellt. Diese bildet den im Folgenden diskutierten Dampfgenerator und kann auch dazu verwendet werden, das Wasser in der Vorspülphase und der Hauptspülphase zu erhitzen. Die Heizung 13 kann, mindestens teilweise, auch im Sumpf 8 und/oder an der Pumpe 10 angeordnet sein.

Die Abläufe im Geschirrspüler werden von einer symbolisch dargestellten Steuerung 14 gesteuert, welche in bekannter Weise vom Benutzer bedient werden kann.

Die Steuerung 14 erlaubt es dem Benutzer, ein Reinigungsprogramm zu wählen, bei welchem in der Klarspülphase das Geschirr in der oben erwähnten Weise mit Dampf beaufschlagt wird. In diesem Fall sieht der Reinigungsvorgang wie folgt aus:
1) Zuerst wird das Geschirr vorgespült, indem das Geschirr aus den Sprühmitteln 5, 6, 7 mit Wasser beaufschlagt wird. Hierbei kann die Heizung 13 dazu verwendet werden, dass Wasser zu erwärmen.
2) In einer Hauptspülphase gibt die Steuerung 14 dem Wasser in bekannter Weise über einen Reinigungsmittelspender Reinigungsmittel zu. Das Wasser wird weiterhin mit den Sprühmitteln 5, 6, 7 direkt auf das Geschirr gesprüht und mit der Heizung 13 bedarfsweise erwärmt. Am Ende der Hauptspülphase wird das verschmutzte Wasser abgepumpt.
3) An die Hauptspülphase schliesst eine Zwischenspül- und Klarspülphase an. In einer bevorzugten Ausführung der Erfindung sind hierbei verschiedene Varianten denkbar:
   Variante I: In der Zwischenspülphase wird das Geschirr mit frischen Wasser gespült, um Schmutzreste aus der Reinigungsphase zu entfernen. Die Steuerung 14 betreibt dabei die Pumpe 10 mit voller Förderleistung und das Wasser wird durch alle Sprühmittel 5, 6, 7 direkt auf das Geschirr aufgebracht. Gleichzeitig betätigt die Steuerung 14 eine an sich bekannte Zugabevorrichtung für Klarspüler. Dadurch wird dem Wasser, welches in das System eingeführt wird, Klarspüler zugegeben, der dessen Oberflächenspannung verringert. In dieser Variante wird das Wasser in der Zwischenspülphase vorzugsweise nicht geheizt. Am Schluss der Zwischenspülphase wird das Wasser bis auf das Verdampfungsniveau abgepumpt.
   Variante II: Es findet wie bei Variante I eine Zwischenspülphase statt, jedoch ohne die Zugabe von Klarspüler, und dann wird das Wasser vollständig abgepumpt. Nun wird nochmals frisches Wasser zugegeben, welchem Klarspüler zugemischt wird. Das Wasser wird bei voller Förderleistung der Pumpe 10 auf das Geschirr aufgebracht. Dabei kann in einer Variante IIa das Wasser auf 50°C auf geheizt werden, wodurch eine erste Erwärmung des Geschirrs für die folgende Trocknungsphase möglich ist und dadurch das Geschirr geschont werden kann. Alternativ wird das Wasser in einer Variante IIb nicht aufgeheizt und anschliessend auf das Verdampfungsniveau abgepumpt.
      Variante I ist vorzuziehen, wenn das Geschirr wenig verschmutzt ist oder wenn z.B. mittels eines Trübungssensors festgestellt wird, dass das Zwischenspülwasser ausreichend sauber ist, ansonsten wird Variante II gewählt.
4) Im folgenden Teil der Klarspülphase wird das Prozesswasser zuerst bis auf ein vorgegebenes Dampferzeugungsniveau abgepumpt, soweit dies noch nicht geschehen ist. Nun wird das Wasser mit der Heizung 13 auf mindestens 75 °C erwärmt, vorzugsweise auf mindestens 85 °C. Gleichzeitig betreibt die Steuerung 14 die Pumpe 10 mit reduzierter Förderleistung, bei welcher das Wasser derart aus den Sprühmitteln 5, 6, 7 austritt, dass es ohne Beaufschlagung des Geschirrs durch den Bottich 2 zum Sumpf 8 abfliesst. In der gezeigten Ausführung ist die reduzierte Förderleistung der Pumpe 10 z.B. so gering, dass Wasser nur aus den Düsen des unteren Sprüharms 5 austritt, nicht aber aus dem oberen Sprüharm 6 oder der Düse 7. Zudem ist die Austrittsgeschwindigkeit so gering, dass das Wasser nicht bis zum Geschirraufnahmebereich spritzt, sondern vom unteren Sprüharm 5 direkt auf den Boden des Bottichs tropft und von dort in den Sumpf 8 abfliesst. Aus dem erhitzten Wasser tritt Dampf in den Bottich 2, welcher am (kühleren) Geschirr kondensiert und dieses auf eine Temperatur von ca. 60 bis 70 °C aufheizt. Das kondensierte Wasser bildet Tropfen, die am Geschirr ablaufen und allfällige Restsalze, die auf dem Geschirr verblieben sind, verdünnen.
5) An die Klarspülphase schliesst eine Trocknungsphase an, in welcher dem Bottich 2 in geeigneter Weise Wasser entzogen wird. Dabei trocknet das Geschirr.

Beim Erzeugen des Dampfs in der Klarspülphase sollte mindestens soviel Wasser im Geschirrspüler vorhanden sein, dass die Heizung 13 bedeckt ist. Eine Wasserstandserkennung, z.B. in Form einer Leitwert-, Druck- oder Trübungsmessung kann den Pegelstand im Sumpf überwachen und gegebenenfalls die Zufuhr von Frischwasser auslösen.

Zur Bauteilschonung können die Heizung 13 und/oder die Pumpe 10 getaktet angesteuert werden.

Zur Überwachung und Regelung des Verdampfungsvorgangs ist im Wasser im Bereich der Heizung 13 vorzugsweise ein Temperatursensor vorgesehen, dessen Signal von der Steuerung 14 überwacht wird.

Bei Dampftemperaturen oberhalb von 60°C kann eine aktive Verriegelung der Gerätetür erfolgen, mit welcher die Türe während mindestens einem Teil der Klarspülphase verriegelt werden kann, um den Benutzer beim Öffnen der Tür vor austretendem heissen Dampf zu schützen. Hierzu kann die Türe 3 mit einer geeigneten Verriegelung versehen sein.

Auch kann der Benutzer mit geeigneten Anzeigemitteln auf den Dampf hingewiesen werden.

Reiner Dampf kann unter Umständen bestimmte Geschirrmaterialien (Messerklingen, Glas) angreifen, weshalb z.B. in der oben erwähnten Phase 3a) dem Wasser mindestens ein Korrosionsinhibitor (Zinkoxyd, Silikat) zugesetzt werden kann. Denkbar ist es auch, eine Opferanode in elektrischem oder elektrolytischem Kontakt mit dem Geschirr vorzusehen, z.B. im Bereich des Besteckkorbs.

Erste Versuche zeigen, dass durch die Verwendung von beispielsweise 600 g Dampf die Trockenwirkung gemäss EN 50242 um ca. 14% verbessert werden kann, während der Energieverbrauch um rund 140 Wh reduziert wird.

Die hier beschriebene Bedampfung des Geschirrs kann entweder bei jedem Programm oder bei Programmen, die sich insbesondere dafür eignen (z.B. Glasprogramm) im Prozessablauf integriert sein, oder von dem Benutzer über das Bedienpanel des Geräts aktiv zu- und abgewählt werden (über eine Taste oder im Einstellmodus).

## Patentansprüche

1. Geschirrspüler mit einem Bottich (2) zur Aufnahme von zu reinigendem Geschirr, mit einem Dampfgenerator (13) zum Einbringen von Dampf in den Bottich (2) und mit einer Steuerung (14), wobei die Steuerung (14) ausgestaltet ist, um das Geschirr in einer Hauptspülphase mit Reinigungsmittel zu reinigen und in einer Klarspülphase das Geschirr durch Beaufschlagen mit Dampf vom Dampfgenerator (13) für eine fleckenlose Trocknung vorzubereiten, derart, dass das Geschirr von aus dem Dampf kondensierendem Wasser klargespült wird, wobei der Geschirrspüler weiter ein Leitungssystem (9, 11, 12) und eine Pumpe (10) aufweist, um Wasser von einem Sumpf (8) des Bottichs (2) zu Sprühmitteln (5, 6, 7) zu fördern, **dadurch gekennzeichnet, dass** der Dampfgenerator (13) dazu ausgestaltet ist, das Wasser im Leitungssystem (9, 11, 12) und/oder im Sumpf (8) auf mindestens 75°C zu erhitzen, wobei die Pumpe (10) in mindestens einer vollen Förderleistung und einer reduzierten Förderleistung betreibbar ist, wobei mit der vollen Förderleistung Wasser durch alle Sprühmittel (5, 6, 7) auf das Geschirr aufbringbar ist und wobei mit der reduzierten Förderleistung Wasser derart aus den Sprühmitteln (5, 6, 7) austritt, dass es ohne Beaufschlagung des Geschirrs durch den Bottich (2) zum Sumpf (8) abfliesst, wobei die Steuerung (14) dazu ausgestaltet ist, die Pumpe (10) während mindestens einem Teil der Klarspülphase mit der reduzierten Förderleistung zu betreiben.

2. Geschirrspüler nach Anspruch 1, wobei der Dampfgenerator (13) im Bereich der Pumpe (10), des Sumpfs (8) und/oder des Leitungssystems (9, 11, 12) zwischen Pumpe (10) und Sumpf (8) angeordnet ist.

3. Geschirrspüler nach einem der Ansprüche 1 oder 2, wobei der Dampfgenerator (13) ausgestaltet ist, um Wasser im Sumpf (8) derart zu erhitzen, dass es zu einer Dampfausgabe aus dem Sumpf (8) kommt.

4. Geschirrspüler nach einem der vorangehenden Ansprüche, wobei die Sprühmittel (5, 6, 7) eine untere Sprühanordnung (5) aufweisen, welche unterhalb eines Geschirraufnahmebereichs (4a, 4b) angeordnet ist, sowie eine obere Sprühanordnung (6, 7), welche innerhalb oder oberhalb des Geschirraufnahmebereichs (4a, 4b) angeordnet ist, wobei mit der reduzierten Förderleistung das Wasser nur durch die untere Sprühanordnung (5) austritt.

5. Geschirrspüler nach einem der vorangehenden Ansprüche, wobei der Geschirrspüler eine Zugabevorrichtung für einen Klarspüler aufweist und die Steuerung (14) dazu ausgestaltet ist,
in einem ersten Teil der Klarspülphase die Zugabevorrichtung zu betätigen und Wasser mit Klarspüler auf das Geschirr zu sprühen und
in einem zweiten Teil der Klarspülphase kein Wasser auf das Geschirr zu sprühen, aber das Geschirr mit Dampf zu beaufschlagen.

6. Geschirrspüler nach einem der vorangehenden Ansprüche, wobei der Geschirrspüler eine Türe (3) und eine Verriegelung zum Verriegeln der Türe während mindestens einem Teil der Klarspülphase aufweist.

7. Verfahren zum Betrieb eines Geschirrspülers nach einem der vorangehenden Ansprüche, wobei in einer Hauptspülphase das Geschirr mit Reinigungsmittel gereinigt wird und in einer Klarspülphase das Geschirr für eine fleckenlose Trocknung vorbereitet wird, indem es mit Dampf beaufschlagt wird, derart, dass das Geschirr von aus dem Dampf kondensierendem Wasser klargespült wird, wobei der Geschirrspüler ein Leitungssystem (9, 11, 12) aufweist, um Wasser von einem Sumpf (8) des Bottichs (2) zu Sprühmitteln (5, 6, 7) zu fördern, **dadurch gekennzeichnet, dass** das Wasser im Leitungssystem (8, 11, 12) und/oder im Sumpf (8) erhitzt wird, um den Dampf in der Klarspülphase zu erzeugen und wobei mindestens während einem Teil der Klarspülphase das Wasser derart durch das Leitungssystem (9, 11, 12) gefördert wird, dass es so aus den Sprühmitteln (5, 6, 7) ohne Beaufschlagung des Geschirrs durch den Bottich (2) zum Sumpf (8) abfliesst, dass es das Geschirr nicht beaufschlägt.

8. Verfahren nach Anspruch 7, wobei
in einem ersten Schritt das Wasser mit Klarspüler auf das Geschirr gesprüht wird und
in einem zweiten Schritt kein Wasser auf das Geschirr gesprüht, aber das Geschirr mit Dampf beaufschlagt wird.

9. Verfahren nach einem der Ansprüche 7 oder 8,
wobei das Geschirr vor der Beaufschlagung mit Dampf mit Wasser gespült wird, welches einen Korrosionsinhibitor, insbesondere Zinkoxyd und/oder Silikat, enthält, und/oder
wobei mindestens ein Teil des Geschirrs im Geschirrspüler in elektrischen oder elektrolytischen Kontakt mit einer Opferanode gebracht wird.

## Claims

1. Dishwasher with a tub (2) for receiving dishes to be cleaned, with a steam generator (13) for introducing steam into the tub (2) and with a controller (14), the controller (14) being configured to clean the dishes with detergent in a main washing phase and to prepare the dishes in a rinsing phase by applying steam from the steam generator (13) for spotless drying in such a way that the dishes are rinsed by water condensing from the steam, the dishwasher furthermore having a pipe system (9, 11, 12) and a pump (10) to convey water from a sump (8) of the tub (2) to spraying means (5, 6, 7), **characterised in that** the steam generator (13) is configured to heat the water in the pipe system (9, 11, 12) and/or in the sump (8) to at least 75°C, the pump (10) being operable at at least a full conveying power and a reduced conveying power, wherein, at the full conveying power, water can be applied to the dishes by all the spraying means (5, 6, 7) and wherein, at the reduced conveying power, water leaves the spraying means (5, 6, 7) in such a way that it flows away through the tub (2) to the sump (8) without being applied to the dishes, the controller (14) being configured to operate the pump (10) at the reduced conveying power for at least a part of the rinsing phase.

2. Dishwasher according to claim 1, wherein the steam generator (13) is arranged in the region of the pump (10), the sump (8) and/or the pipe system (9, 11, 12) between the pump (10) and sump (8).

3. Dishwasher according to either of claims 1 or 2, wherein the steam generator (13) is configured to heat water in the sump (8) in such a way that steam is emitted from the sump (8).

4. Dishwasher according to any one of the preceding claims, wherein the spraying means (5, 6, 7) have a lower spray arrangement (5) arranged below a dish receiving region (4a, 4b), and an upper spray arrangement (6, 7) arranged inside or above the dish receiving region (4a, 4b), wherein, at the reduced conveying power, the water only emerges through the lower spray arrangement (5).

5. Dishwasher according to any one of the preceding claims, wherein the dishwasher has an adding device for a rinsing agent and the controller (14) is configured to activate the adding device in a first part of the rinsing phase and to spray water with rinsing agent onto the dishes and, in a second part of the rinsing phase, to not spray any water onto the dishes, but to apply steam to the dishes.

6. Dishwasher according to any one of the preceding claims, wherein the dishwasher has a door (3) and a lock to lock the door during at least a part of the rinsing phase.

7. Method for operating a dishwasher according to any one of the preceding claims, wherein, in a main washing phase, the dishes are cleaned with a detergent, and in a rinsing phase, the dishes are prepared for spotless drying in that steam is applied to them in such a way that the dishes are rinsed by water condensing from the steam, the dishwasher having a pipe system (9, 11, 12) to convey water from a sump (8) of the tub (2) to spraying means (5, 6, 7), **characterised in that** the water is heated in the pipe system (8, 11, 12) and/or in the sump (8) to produce the steam in the rinsing phase and wherein the water is conveyed by the pipe system (9, 11, 12) for at least a part of the rinsing phase in such a way that it flows away from the spraying means (5, 6, 7), without being applied to the dishes, through the tub (2) to the sump (8) in such a way that it is not applied to the dishes.

8. Method according to claim 7, wherein, in a first step, the water with rinsing agent is sprayed onto the dishes and, in a second step, no water is sprayed onto the dishes, but steam is applied to the dishes.

9. Method according to either of claims 7 or 8, wherein, before steam is applied, the dishes are washed with water which contains a corrosion inhibitor, in particular zinc oxide and/or silicate, and/or wherein at least some of the dishes in the dishwasher are brought into electrical or electrolytic contact with a sacrificial anode.

## Revendications

1. Lave-vaisselle doté d'une cuve (2) destinée à recevoir de la vaisselle à laver, d'un générateur de vapeur (13) destiné à introduire la vapeur dans la cuve (2) et d'une commande (14), la commande (14) étant configurée afin de laver la vaisselle dans une phase de lavage principale avec un produit de lavage et de préparer dans une phase de rinçage la vaisselle par alimentation de vapeur du générateur de vapeur (13) à un séchage sans trace de telle sorte que la vaisselle soit rincée par de l'eau de condensation de la vapeur, le lave-vaisselle présentant en outre un système de conduite (9, 11, 12) et une pompe (10) afin de transporter l'eau depuis un réservoir (8) de la cuve (2) à des moyens d'arrosage (5, 6, 7), **caractérisé en ce que** le générateur de vapeur (13) est configuré afin de chauffer l'eau dans le système de conduite (9, 11, 12) et/ou dans le réservoir (8) à au moins 75 °C, la pompe (10) pouvant être exploitée au moins à plein débit et à débit réduit, à plein débit, de l'eau pouvant être appliquée sur la vaisselle par tous les moyens d'arrosage (5, 6, 7) et à débit réduit, de l'eau sortant des moyens d'arrosage (5, 6, 7) de telle sorte qu'elle s'écoule sans alimenter la vaisselle par la cuve (2) vers le réservoir (8), la commande (14) étant configurée afin que la pompe (10) soit exploitée pendant au moins une partie de la phase de rinçage à débit réduit.

2. Lave-vaisselle selon la revendication 1, dans lequel le générateur de vapeur (13) est disposé dans la zone de la pompe (10), du réservoir (8) et/ou du système de conduite (9, 11, 12) entre la pompe (10) et le réservoir (8).

3. Lave-vaisselle selon l'une quelconque des revendications 1 ou 2, dans lequel le générateur de vapeur (13) est configuré afin de chauffer l'eau dans le réservoir (8) de telle sorte qu'un échappement de vapeur du réservoir (8) se produise.

4. Lave-vaisselle selon l'une quelconque des revendications précédentes, dans lequel les moyens d'arrosage (5, 6, 7) présentent un ensemble gicleur (5) inférieur qui est disposé au-dessous d'une zone de réception de vaisselle (4a, 4b), ainsi qu'un ensemble gicleur (6, 7) supérieur qui est disposé à l'intérieur ou au-dessus de la zone de réception de vaisselle (4a, 4b), à débit réduit, l'eau ne sortant que par l'ensemble gicleur (5) inférieur.

5. Lave-vaisselle selon l'une quelconque des revendications précédentes, dans lequel le lave-vaisselle présente un dispositif d'addition pour un agent mouillant et la commande (14) est configurée
afin d'actionner, dans une première partie de la phase de rinçage, le dispositif d'addition et de vaporiser de l'eau avec de l'agent mouillant sur la vaisselle et
de ne pas vaporiser d'eau sur la vaisselle, dans une seconde partie de la phase de rinçage mais d'alimenter la vaisselle en vapeur.

6. Lave-vaisselle selon l'une quelconque des revendications précédentes, dans lequel le lave-vaisselle présente une porte (3) et un verrouillage pour verrouiller la porte pendant au moins une partie de la phase de rinçage.

7. Procédé d'exploitation d'un lave-vaisselle selon l'une quelconque des revendications précédentes,
dans lequel la vaisselle est lavée avec un produit de lavage dans une phase de lavage principale et la vaisselle est préparée dans une phase de rinçage à un séchage sans trace en l'alimentant en vapeur de telle sorte que la vaisselle soit rincée par l'eau de condensation de la vapeur, dans lequel le lave-vaisselle présente un système de conduite (9, 11, 12) afin de transporter l'eau depuis un réservoir (8) de la cuve (2) à des moyens d'arrosage (5, 6, 7), **caractérisé en ce que** l'eau est chauffée dans le système de conduite (8, 11, 12) et/ou dans le réservoir (8) afin de générer la vapeur dans la phase de rinçage et dans lequel au moins pendant une partie de la phase de rinçage, l'eau est transportée par le système de conduite (9, 11, 12) de telle sorte qu'elle s'écoule des moyens d'arrosage (5, 6, 7) sans alimenter la vaisselle par la cuve (2) vers le réservoir (8) de telle sorte qu'elle n'alimente pas la vaisselle.

8. Procédé selon la revendication 7, dans lequel
dans une première étape, l'eau avec de l'agent mouillant est vaporisée sur la vaisselle et
dans une seconde étape, aucune eau n'est vaporisée sur la vaisselle mais la vaisselle est alimentée en vapeur.

9. Procédé selon l'une quelconque des revendications 7 ou 8,
dans lequel la vaisselle est rincée par de l'eau avant l'alimentation en vapeur, laquelle contient un inhibiteur de corrosion, en particulier de l'oxyde de zinc et/ou du silicate, et/ou
dans lequel au moins une partie de la vaisselle est amenée en contact électrique ou électrolytique avec une anode réactive dans le lave-vaisselle.
